# EUROPÄISCHE PATENTSCHRIFT

(11) **EP 0 550 815 B1**
(45) Veröffentlichungstag und Bekanntmachung des Hinweises auf die Patenterteilung: **03.01.1996**
(21) Anmeldenummer: 92119439.5
(22) Anmeldetag: 13.11.1992
(51) Int. Cl.: G09F 3/03

(54) **Handschliessplombe**
Seal
Sceau

(30) Priorität: 10.01.1992 CH 69/92
(43) Veröffentlichungstag der Anmeldung: 14.07.1993
(73) Patentinhaber: STOBA AG, CH-9326 Horn (CH)
(72) Erfinder: Goby, André, F-68510 Kappelen (FR)
(74) Vertreter: Hunziker, Jean

(56) Entgegenhaltungen:
- FR-A- 2 179 342
- GB-A- 1 257 556

## Beschreibung

Die vorliegende Erfindung betrifft eine Handschliessplombe nach dem Oberbegriff des Anspruchs 1.

Handschliessplomben dieser Art sind in vielerlei Ausführungen, beispielsweise auch aus den CH-PS 481 444, CH-PS 525 813 und CH-PS 643 079 bekannt Sie kommen bei der Sicherung von Verschlüssen zur Anwendung, bei denen die Schliessteile in der Schliessanlage Oeffnungen aufweisen, die im Schliesszustand der Anlage mindestens annähernd zur Deckung gebracht sind, so dass die einerends am oder im Plombenkörper verankerte Strippe mit ihrem anderen Ende durch diese Oeffnungen durchgeführt werden kann. Danach wird das freie Ende der Strippe in den Kanal des Plombenkörpers eingeführt, wo sich Verfangorgane der Strippe irreversibel in den Sperrorganen verfangen, so dass ein Oeffnen des in dieser Weise plombierten Verschlusses nur unter Zerstörung der Plombe erfolgen kann. Eine solche Absicherung eines Verschlusses ist in vielen Fällen erwünscht oder vorgeschrieben, so z.B. bei Sackverschlüssen, insbesondere bei Postsäcken, für die Plombierung des Laderaumes von Fahrzeugen, usw.

Diese bekannten Plomben sind selber weitgehend gegen Manipulationen gesichert, d.h. sie können, einmal geschlossen, nicht mehr geöffnet werden, ohne dass sie dabei beschädigt oder verändert werden und dadurch diese Manipulation sichtbar machen. Da es sich aber bei solchen Plomben um ausgesprochene Massenartikel handelt ist es für böswillige Personen nicht unmöglich, sich offene Plomben der gleichen Art zu beschaffen und eine unberechtigt geöffnete Plombe dann durch eine gleiche neue Plombe auszuwechseln um die Manipulation zu kaschieren. Plomben die dies zulassen können hohe Sicherheitsansprüche nicht erfüllen, da damit der Sinn der Plombe unterlaufen wird. Da hilft es auch nicht, dass meist, jedoch unabhängig von der Plombe, Dokumente erstellt werden, welche die plombierten Waren definieren und nach der berechtigten Oeffnung der Plombe eine Kontrolle erlauben. Denn auch diese Papiere lassen sich mit den heutigen Vervielfältigungsverfahren leicht fälschen.

Aufgabe der vorliegenden Erfindung ist es daher, eine Plombe der eingangs genannten Gattung so zu verbessern, dass sie durch ein unzweideutiges Merkmal als Einzelstück erkennbar ist und daher, wenn sie einmal geschlossen wurde, nicht ausgewechselt werden kann, ohne dass dies feststellbar ist, und die zudem auch weitestgehend gegen andere Manipulationen geschützt ist.

Diese Aufgabe wird durch eine Plombe mit den Merkmalen des Kennzeichens des Anspruchs 1 gelöst.

Dadurch, dass bei der erfindungsgemässen Plombe der Plombenkörper einen einmaligen, unverwechselbaren Code, z.B. eine Nummer und/oder einen Strichcode trägt und an der Strippe, welche zum Verschliessen der Plombe in den Kanal des Plombenkörpers bis hinter die Sperrorgane eingeführt werden muss, ein Codeträger, welcher den identischen Code trägt an einer solchen Stelle entfernbar befestigt ist, dass ein Verschliessen der Plombe nur nach dessen Entfernung überhaupt möglich wird, kann am Empfangsort anhand des abgetrennten, beispielsweise beim Absender verbliebenen Codeträgers unzweideutig festgestellt. werden ob es sich bei der vorgefundenen Plombe um die gleiche handelt wie diejenige, welche vom Absender verschlossen wurde. Damit wird der Transporteur, beispielsweise ein Transportunternehmer und insbesondere dessen Fahrer mitverantwortlich für die Unberührtheit des plombierten Guts.

Eine besonders zweckmässige Ausbildung der erfindungsgemässen Plombe besteht darin, dass die biegsame Strippe durch eine mehrfach gewundene Metalldrahtlitze gebildet ist, deren Windungen auf der ganzen Länge der Strippe Verfangorgane bilden, und dass der im Kanal untergebrachte Halter aus zwei Teilen besteht, welche ihrerseits wiederum zwei von gegenüberliegenden Seiten in den Kanal ragende Federzungen aufweisen, die ein Durchtreten der Strippe beim Schliessen der Plombe erlauben, sich aber beim Versuch, die Strippe wieder zurückzuziehen, in die Strippe verkrallen. Gerade Post und Zoll schätzen oder machen zur Bedingung, dass die Strippe aus einem reissfesten und durch Wärmeeinwirkung nicht manipulierbaren Material, insbesondere Metall besteht.

Um bei Verwendung einer solchen metallischen Strippe die lösbare Befestigung des Codeträgers einfach zu gestalten ist bei einer Weiterbildung der Erfindung der Codeträger einstückig mit in Abständen an die Strippe angespritzten Nocken aus Kunststoff hergestellt, wobei die Verbindung vom Codeträger mit den Nocken als Sollbruchstelle ausgebildet ist. Hierbei sind die an die Strippe angespritzten Nocken vorteilhaft kegelförmig, sodass sie beim Versuch, die Strippe aus der geschlossenen Plombe zurückzuziehen, die Federzungen zusätzlich in die Verfangorgane der Litze pressen.

Die Ausführung nach Anspruch 5 macht Versuche, die Strippe durch Erwärmen vom Plombenkörper zu lösen, durch die dabei verursachte Beschädigung der Kunststoffschicht sichtbar.

Mit der Ausführung nach Anspruch 6 wird es möglich, den abgelösten Codeträger beispielsweise an ein dem plombierten Gut zugeordnetes Dokument anzuklipsen.

Die Ausführung nach Anspruch 7 verunmöglicht ein Oeffnen des Plombenkörpers wenn die Plombe geschlossen ist.

Durch die Ausführung nach Anspruch 8 wird der Zugang zu den Sperrorganen im Plombenkörper mittels spitzen Werkzeugen, z.B. Schraubenziehern, Klingen o. dgl. verunmöglicht.

Die Erfindung wird im Folgenden anhand von Ausführungsbeispielen mit Bezug auf die beiliegende Zeichnung näher erläutert. Es zeigt:
- Fig. 1: eine Draufsicht auf eine erfindungsgemässe Handschliessplombe vor dem Gebrauch;
- Fig. 2: eine Draufsicht auf die gleiche Plombe nach Entfernung des Codeträgers in geschlossenem Zustand;
- Fig. 3: eine Seitenansicht zu Fig. 2;
- Fig. 4: die Verwendung des von der Plombe abgebrochenen Codeträgers als Dokumentenklammer;
- Fig. 5: eine Draufsicht auf den Plombenkörper bei entferntem Deckel zur Veranschaulichung der Sperrorgane;
- Fig. 6: einen Schnitt nach der Linie VI-VI der Fig. 5;
- Fig. 7: einen Schnitt durch den Deckel des Plombenkörpers, und
- Fig. 8: einen Detailschnitt zur Veranschaulichung der Verankerung der Strippe im Plombenkörper:

Die dargestellte Plombe umfasst als Hauptbestandteile einen geschlossenen Plombenkörper 1, eine biegsame Strippe 2 und einen daran befestigten Codeträger 3.

Gemäss den Fig. 5 bis 7 ist der Plombenkörper 1 aus einem Topf 4 und einem Deckel 5 gebildet. Oeffnungen 6 in gegenüberliegenden Seitenwänden des Topfs 4 sowie im Topf 4 geformte Rippen 7 und 8 bilden einen Kanal 9 durch den das auf den Topf 4 zurückgebogene freie Ende der Strippe 2 zum Schliessen der Plombe durch den Plombenkörper 1 hindurchgesteckt werden kann wie noch näher erläutert werden wird. Die Rippen 7 und 8 bilden zugleich einen Halter und Anschläge für Sperrorgane 10 in Form zweier Stanzlinge aus Federstahl, welche von gegenüberliegenden Seiten in den Kanal 9 ragende Federzungen 11 aufweisen, die beim Durchstecken der Strippe 2 durch diesen Kanal von rechts in Fig. 5 federnd ausweichen und dadurch das Durchtreten der Strippe 2 erlauben, die sich aber beim Versuch, die Strippe 2 wieder zurückzuziehen, in Verfangorganen der Strippe 2 verkrallen. In den dargestellten Beispielen ist der Kanal 9 als geradlinig von der einen Oeffnung 6 zur anderen verlaufend dargestellt. Eine weitere Sicherheitsmassnahme gegen Manipulationen könnte gemäss einer nicht dargestellten vorteilhaften Ausbildung darin bestehen, diesen Kanal statt geradlinig versetzt, z.B. bogen-, kurven- oder mäanderförmig verlaufen zu lassen. Dadurch könnte die flexible Strippe 2 trotzdem zum Schliessen der Plombe durch den Kanal 9 gesteckt werden, dagegen würde es nicht mehr möglich sein, mit einem spitzen Gegenstand, z.B: einem Schraubenzieher o. dgl. durch die Oeffnungen 6 hindurch zu den Federzungen 11 zu gelangen, im Versuch deren Eingriff in die Strippe 2 zu lösen und dadurch die Strippe 2 zu befreien.

Im Topf 4 sind ausserdem Hohlzapfen 12 geformt zur Aufnahme von Nieten 13, mittels welchen nach dem Einsetzen der Sperrorgane 10 bei der Montage der Plombe der Deckel 5, welcher passenden Oeffnungen für die Nieten 13 aufweist, unlösbar mit dem Topf 4 verbunden und der Plombenkörper 1 dadurch verschlossen werden kann. Vorteilhaft wird dabei die Anordnung so getroffen, dass die Köpfe der Nieten 13 im Deckel 5 versenkt werden, damit Manipulationen durch einfaches Abscheren der Nietköpfe verhindert werden können.

Gemäss einer nicht dargestellten Variante könnten Deckel 5 und Topf 4 zusätzlich miteinander verschweisst sein um mindestens eine wasserdichte Kammer im Plombenkörper 1 zu schaffen, die elektronische Sicherheitsgeräte, z.B. Chips oder Minisender aufnehmen könnte.

Der Deckel 5 weist ausserdem, wie Fig. 7 zeigt, an seiner Innenseite einen durchbohrten Vorsprung 14 auf. Diese Bohrung ragt bei geschlossenem Plombenkörper 1 zwischen den beiden Sperrorganen 10 in den Kanal 9, sodass die beim Schliessen der Plombe durch den Kanal 9 gesteckte Strippe 2 auch diese Bohrung durchsetzt und dadurch verhindert, dass bei geschlossener Plombe der Plombenkörper 1 durch Lösen des Deckels 5 zwecks Vornahme unberechtigter Manipulationen geöffnet werden kann.

Im Innern des Deckels 5 ist auch das eine Ende der Strippe 2 unlösbar verankert und zwar, wie Fig. 8 zeigt, derart, dass beim Aufsetzen des Deckels 5 auf den Topf 4 das verankerte Ende 15 der Strippe 2 durch einen Vorsprung 16 verbogen wird, was eine weitere Sicherheit gegen unberechtigte Manipulationen darstellt.

Die Strippe 2 ist durch eine mehrfach gewundene Metalldrahtlitze 17 gebildet, deren Windungen auf der ganzen Länge der Strippe 2 Verfangorgane für die Sperrorgane 10 im Plombenkörper 1 bilden. In Abständen sind an die Metalldrahtlitze 17 Nocken 18 aus Kunststoff angespritzt. Diese Nocken 18 dienen der zusätzlichen Führung der Strippe 2 durch den Kanal 9 im Plombenkörper 1. Sie sind kegelförmig und beim Versuch eine einmal hinter die Sperrorgane 10 durchgesteckte Strippe 2 wieder zurückzuziehen pressen sie die Federzungen 11 der Sperrorgane 10 noch zusätzlich in die Litze 17. Um das Ein- und Durchführen der Strippe 2 durch den Kanal 9 des Plombenkörpers 1 beim Schliessen der Plombe zu erleichtern ist ihr freies Ende 22 durch eine Ueberspritzung oder dgl. versteift. Im Teilstück der Strippe 2 zwischen ihrem Austritt aus dem Plombenkörper 1 und, im dargestelltn Beispiel, dem ersten Nocken 18 ist die Metalldrahtlitze 17 mit einer Kunststoffschicht 19 als weitere Massnahme zur Manipulationsanzeige überspritzt. Diese Kunststoffschicht 19 wird bei einem Versuch, die Metalldrahtlitze 17 durch Erhitzen aus ihrer Verankerung im Plombenkörper 1 zu lösen, unweigerlich beschädigt und macht dadurch auch eine solche erfolglose Manipulation sichtbar.

Der Plombenkörper 1, im vorliegenden Beispiel die Aussenseite des Deckels 4, ist mit einem Code 20 versehen, hier beispielsweise durch eine Zahl und einen Strichcode gebilet, die zweckmässig bereits bei der Herstellung dieses Plombenteils aufgeprägt oder aufgedruckt werden. Der identische, ansonsten aber einmalige Code 20 ist auch auf dem Codeträger 3 angebracht. Dieser ist einstückig mit einigen, der an die Metalldrahtlitze 17 angespritzten Nocken 18 hergestellt, wobei die Verbindungsstellen zwischen dem Codeträger 3 und den Nocken 18 als Sollbruchstellen 21 ausgebildet sind. Der Codeträger 3 ist also leicht abbrechbar an der Strippe 2 befestigt und, wie die Fig. 1 bis 3 zeigen, ist dieser Codeträger 3 in einem solchen Bereich der Strippe 2 angebracht, dass die Strippe 2 erst nach Entfernen des Codeträgers 3 so gebogen werden kann wie dies für ihre Schliessung, d.h. für das Einstecken ihres freien Endes 22 in den Kanal 9 im Plombenkörper 1 erforderlich ist.

Dadurch ist gewährleistet, dass ein Verschliessen der Plombe nur nach Entfernung des Codeträgers 3 überhaupt möglich wird, und es kann am Empfangsort bei einer vermuteten unberechtigten Manipulation anhand des abgetrennten, beispielsweise beim Absender verbliebenen Codeträgers unzweideutig nicht nur festgestellt werden ob die Plombe manipuliert wurde sondern auch und insbesondere, ob es sich bei der vorgefundenen Plombe um die gleiche handelt wie diejenige, welche vom Absender verschlossen wurde. Damit wird der Transporteur, beispielsweise ein Transportunternehmer und insbesondere dessen Fahrer mitverantwortlich für die Unberührtheit des plombierten Guts.

Wie aus den Fig. 1 und 4 erkennbar ist der abbrechbar an der Strippe 2 befestigte Codeträger 3 hier als klappbare Plakette mit einem vorgeformtem Scharnier 23, zweckmässig einem Filmscharnier und Schnappverschlussteilen 24 ausgebildet. Nach seiner Ablösung von der Strippe 2 kann ein solcher Codeträger 3 wie die Fig. 4 zeigt wie ein Clip durch Zusammenklappen an einem Schriftstück befestigt werden, das beispielweise das Kennzeichen und die Route des Transportfahrzeugs mit dem plombierten Gut, das Datum der Plombierung und den Namen des Verantwortlichen für den Transport festhält und am Absendeort verbleibt. Wird bei der Abnahme der plombierten Ware am Ankunftsort ein Betrug oder eine Manipulation, z.B. ein Austausch der Plombe vermutet, lässt sich dies durch einen Vergleich mit dem am Absendeort verbliebenen Codeträger 3 und Schriftstück sogleich verifizieren.

## Patentansprüche

1. Handschliessplombe mit einem von einem Kanal (9) durchsetzten, geschlossenen Plombenkörper (1), sowie einem in diesem Kanal untergebrachten Halter mit Sperrorganen (10,11) zur irreversiblen Halterung eines in diesen Kanal eingeführten Endes einer biegsamen Strippe (2) aus Metall, welche andernends unlösbar am oder im Plombenkörper (1) befestigt ist, dadurch gekennzeichnet, dass die biegsame Strippe (2) einen mit ihr abbrechbar verbundenen Codeträger (3) trägt, wobei sowohl der Plombenkörper (1) als auch der an der Strippe (2) befestigte Codeträger (3) mit einem für beide identischen, ansonsten aber einmaligen Code (20) versehen sind und der Codeträger (3) in einem solchen Bereich der Strippe (2) befestigt ist, dass die Plombe erst nach Entfernen des Codeträgers (3) schliessbar ist.

2. Handschliessplombe nach Anspruch 1, dadurch gekennzeichnet, dass die biegsame Strippe (2) durch eine mehrfach gewundene Metalldrahtlitze (17) gebildet ist, deren Windungen auf der ganzen Länge der Strippe Verfangorgane bilden, und dass der im Kanal (9) untergebrachte Halter aus zwei Teilen besteht, welche ihrerseits wiederum zwei von gegenüberliegenden Seiten in den Kanal (9) ragende Federzungen (11) aufweisen, die ein Durchtreten der Strippe (2) beim Schliessen der Plombe erlauben, sich aber beim Versuch die Strippe wieder zurückzuziehen in die Strippe verkrallen.

3. Handschliessplombe nach Anspruch 1 oder 2, dadurch gekennzeichnet, dass der Codeträger (3) einstückig mit in Abständen an die Strippe (2) angespritzten Nocken (18) aus Kunststoff hergestellt ist, wobei die Verbindung vom Codeträger (3) mit den Nocken (18) als Sollbruchstelle (21) ausgebildet ist.

4. Handschliessplombe nach einem der Ansprüche 1 bis 3, dadurch gekennzeichnet, dass die an die Strippe (2) angespritzten Nocken (18) kegelförmig sind und bei einem Versuch die Strippe (2) aus der geschlossenen Plombe zurückzuziehen die Sperrorgane (11) zusätzlich in die Verfangorgane der Strippe (2) pressen.

5. Handschliessplombe nach einem der Ansprüche 1 bis 4, dadurch gekennzeichnet, dass die Strippe (2) mindestens auf dem Teilstück ihrer Länge zwischen ihrem Austritt aus dem Plombenkörper (1) und dem ersten Nocken (18) mit einer Kunststoffschicht (19) als Manipulationsanzeige überspritzt ist.

6. Handschliessplombe nach einem der Ansprüche 1 bis 5, dadurch gekennzeichnet, dass der abbrechbar an der Strippe (2) befestigte Codeträger (3) als klappbare Plakette ausgebildet ist, welche nach ihrer Ablösung von der Strippe durch Zusammenklappen an einem Schriftstück befestigbar ist.

7. Handschliessplombe nach einem der Ansprüche 1 bis 6, dadurch gekennzeichnet, dass der Plombenkörper (2) aus einem die Sperrorgane (10) aufnehmenden Topf (4) und einem diesen verschliessenden daran unlösbar befestigten Deckel (5) besteht, dass das eine Ende der Strippe (2) an der Innenseite dieses Deckels (5) verankert ist und der Deckel einen in den Kanal des Plombenkörpers (1) ragenden Vorsprung (16) mit einer Oeffnung für den Duchtritt des in den Plombenkörper (1) eingesteckten freien Endes (22) der Strippe (2) aufweist.

8. Handschliessplombe nach einem der Ansprüche 1 bis 7, dadurch gekennzeichnet, dass der Kanal (9) im Plombenkörper (1) versetzt, z.B. mäander- oder bogenförmig verläuft.

9. Handschliessplombe nach einem der Ansprüche 1 bis 8, dadurch gekennzeichnet, dass im Plombenkörper (1) zusätzliche Sicherungselemente, z.B. Chips oder Sender wasserdicht eingebaut sind.

## Claims

1. Seal with a closed seal body (1) through which a channel (9) extends, as well as a holder located in this channel, with locking members (10, 11) for the irreversible mounting of one end of a flexible strip (2) of metal inserted in this channel, which at the other end is undetachably fastened to or in the seal body (1), characterised in that the flexible strip (2) supports a code carrier (3) connected thereto such that it can be broken off, both the seal body (1) as well as the code carrier (3) attached to the strip (2) being provided with a code (20) which is identical for both, but is otherwise non-recurrent and the code carrier (3) is fastened in such a region of the strip (2) that the seal can only be closed after removing the code carrier (3).

2. Seal according to Claim 1, characterised in that the flexible strip (2) is formed by a metal wire strand (17) having multiple twists, whereof the twists over the entire length of the strip form catching members and that the holder located in the channel (9) consists of two parts, which in turn again comprise two spring tongues (11) projecting from opposite sides into the channel (9), which allow a passage of the strip (2) at the time of closing of the seal, but become hooked in the strip at the time of an attempt to withdraw the strip again.

3. Seal according to Claim 1 or 2, characterised in that the code carrier (3) is produced in one piece from synthetic material with lugs (18) injection-moulded on the strip (2) at intervals, the connection from the code carrier (3) to the lugs (18) being constructed as predetermined breaking points (21).

4. Seal according to one of Claims 1 to 3, characterised in that the lugs (18) injection-moulded on the strip (2) are conical and at the time of an attempt to withdraw the strip (2) from the closed seal, locking members (11) additionally press into the catching members of the strip (2).

5. Seal according to one of Claims 1 to 4, characterised in that to indicate tampering, a synthetic material layer (19) is injection-moulded over the strip (2) at least on the partial section of its length between the point where it emerges from the seal body (1) and the first lug (18).

6. Seal according to one of Claims 1 to 5, characterised in that the code carrier (3) attached to the strip (2) in such a way that it can be broken off, is constructed as a foldable plate, which after its detachment from the strip by folding up can be fastened to a document.

7. Seal according to one of Claims 1 to 6, characterised in that the seal body (2) consists of a cup (4) receiving the locking members (10) and a cover (5) sealing the latter and undetachably fastened thereto, that the one end of the strip (2) is anchored on the inside of this cover (5) and the cover comprises a projection (16) projecting into the channel of the seal body (1), with an opening for the passage of the free end (22) of the strip (2) inserted into the seal body (1).

8. Seal according to one of Claims 1 to 7, characterised in that the channel (9) in the seal body (1) is staggered, for example extends in a meandering or curved manner.

9. Seal according to one of Claims 1 to 8, characterised in that additional safety members, for example chips or transmitters are incorporated in a water-tight manner in the seal body (1).

## Revendications

1. Plomb à sceller manuel comportant un corps de plomb (1) fermé, traversé par un canal (9), ainsi qu*'*un support logé dans ce canal avec des organes de blocage (10, 11) pour la fixation irréversible d'une extrémité introduite dans ce canal d'un cordon flexible (2) en métal, qui à l'autre extrémité est fixé de manière inamovible sur ou dans le corps de plomb (1), caractérisé en ce que le cordon flexible (2) porte un support de code (3) relié à celui-ci de manière à pouvoir être brisé, le corps de plomb (1) ainsi que le support de code (3) fixé sur le cordon (2) étant pourvu d'un code (20) identique pour les deux, mais par ailleurs unique et le support de code (3) étant fixé dans une zone du cordon (2) de manière que le plomb puisse être fermé seulement après enlèvement du support de code (3).

2. Plomb à sceller manuel selon la revendication 1, caractérisé en ce que le cordon flexible (2) est formé par un toron métallique (17) torsadé plusieurs fois, dont les spires forment sur toute la longueur du cordon des organes d'accrochage, et en ce que le support logé dans le canal (9) est constitué de deux parties, qui de leur côté présentent à nouveau deux languettes de ressort (11) pénétrant dans le canal (9), qui autorisent un passage du cordon (2) lors de la fermeture du plomb, mais qui s'accrochent dans le cordon en cas de tentative de retirer celui-ci.

3. Plomb à sceller manuel selon les revendications 1 ou 2, caractérisé en ce que le support de code (3) est réalisé d'une seule pièce avec des cames (18) en matière plastique, moulées par injection, à intervalles, sur le cordon (2), la liaison entre le support de code (3) et les cames (18) étant configurée en point de rupture (21).

4. Plomb à sceller manuel selon l'une des revendications 1 à 3, caractérisé en ce que les cames (18) moulées par injection sur le cordon (2) sont coniques et en cas de tentative de retirer le cordon (2) du plomb fermé, pressent les organes de blocage (11) en supplément dans les organes d'accrochage du cordon (2).

5. Plomb à sceller manuel selon l'une des revendications 1 à 4, caractérisé en ce que le cordon (2) est recouvert par injection d'une couche de matière plastique (19) en tant qu'indication de manipulation, au moins sur la partie de sa longueur comprise entre sa sortie du corps de plomb (1) et la première came (18).

6. Plomb à sceller manuel selon l'une des revendications 1 à 5, caractérisé en ce que le support de code (3), fixé de manière à pouvoir se briser sur le cordon (2), est configuré en plaquette rabattable, qui après son détachement du cordon peut être fixée, par fermeture sur un document.

7. Plomb à sceller manuel selon l'une des revendications 1 à 6, caractérisé en ce que le corps de plomb (2) est constitué d'un pot (4) logeant les organes de blocage (10) et d'un couvercle (5) fermant et fixé sur celui-ci de manière inamovible, en ce qu'une extrémité du cordon (2) est ancrée sur le côté intérieur de ce couvercle (5) et le couvercle comporte une saillie (16) pénétrant dans le canal du corps de plomb (1) avec une ouverture pour le passage de l'extrémité libre (22) du cordon (2), insérée dans le corps de plomb (1).

8. Plomb à sceller manuel selon l'une des revendications 1 à 7, caractérisé en ce que le canal (9) s'étend décalé, par exemple en forme de méandres ou d'arc, dans le corps de plomb (1).

9. Plomb à sceller manuel selon l'une des revendications 1 à 8, caractérisé en ce que dans le corps de plomb (1) sont montés de manière étanche à l'eau des éléments de sécurité supplémentaires, par exemple des puces ou des émetteurs.
